# EUROPÄISCHE PATENTSCHRIFT

(11) **EP 0 994 294 B1**
(45) Veröffentlichungstag und Bekanntmachung des Hinweises auf die Patenterteilung: **15.06.2005**
(21) Anmeldenummer: 99119819.3
(22) Anmeldetag: 07.10.1999
(51) Int. Cl.: F21S 8/02, F21V 7/09, F21V 13/04, F21V 17/02, F21V 29/00, F21Y 101/00

(54) **Beleuchtungsvorrichtung zur Anbringung an einer ersten, eine Lichtaustrittsebene definierenden Wand**
Lighting apparatus to be mounted to a first wall defining a light emitting window
Dispositif d'éclairage pour la fixation sur une première paroi définissant une surface d'émission de lumière

(30) Priorität: 12.10.1998 DE 19846726
(43) Veröffentlichungstag der Anmeldung: 19.04.2000
(73) Patentinhaber: ERCO Leuchten GmbH, D-58507 Lüdenscheid (DE)
(72) Erfinder: Klose, Leonard, 58513 Lüdenscheid (DE)
(74) Vertreter: Patentanwälte Ostriga, Sonnet, Wirths & Roche

(56) Entgegenhaltungen:
- WO-A-87/05680
- DE-A- 4 006 769
- US-A- 3 643 089

## Beschreibung

Die Erfindung betrifft eine Beleuchtungsvorrichtung zur Anbringung an einer ersten, eine Lichtaustrittsebene definierenden Wand, insbesondere an einer Decke, sowie zur gleichmäßigen Ausleuchtung einer großflächigen und unter einem Winkel, insbesondere an einem 90°-Winkel, zu der ersten Wand stehenden zweiten Wand, umfassend eine Lichtquelle, die im Bereich des ersten Brennpunktes eines im wesentlichen elipsoidförmigen Reflektorelementes angeordnet ist, eine Linsenanordnung, die eine bezüglich der Lichtaustrittsebene geneigte Linse umfaßt, und eine Lichtaustrittsöffnung, in der der zweite Brennpunkt des Reflektorelementes angeordnet ist.

Eine derartige Beleuchtungsvorrichtung ist in dem Katalog der Anmelderin "Leuchtenprogramm", Ausgabe 1998/99, auf Seite 228 unter der Artikelnummer 81661 dargestellt. Hier ist als Lichtquelle eine PAR 56 500 Watt/120 V Lampe vorgesehen, die bei einer deckenseitigen Anbringung eine Raumhöhe von bis zu 12 m gleichmäßig ausleuchtet. Größere Raumhöhen sind mit einer derartigen Beleuchtungsvorrichtung prinzipiell nicht mehr zufriedenstellend ausleuchtbar.

Es ist Aufgabe der Erfindung, eine Beleuchtungsvorrichtung gemäß dem Oberbegriff des Anspruchs 1 zur Verfügung zu stellen, die eine gleichmäßige Ausleuchtung größerer Wandflächen, insbesondere bei Raumhöhen über 12 m ermöglicht.

Die Erfindung löst diese Aufgabe mit den Merkmalen des Anspruchs 1, insbesondere mit denen des Kennzeichenteils, und ist demgemäß dadurch gekennzeichnet,
- daß die Lichtquelle eine freistrahlende Hochvolt-Halogen Lampe ist, die innerhalb eines parabolförmigen Spotreflektors angeordnet ist, wobei die Längsachse der Lampe im wesentlichen senkrecht zu der Mittelachse des Spotreflektors steht,
- daß der erste Brennpunkt des Reflektorelementes mit dem Brennpunkt des Spotreflektors zusammenfällt, und
- daß der Spotreflektor eine von der Lampe zumindest teilweise durchgriffene Öffnung aufweist.

Das Prinzip der Erfindung besteht zunächst darin, anstelle einer PAR-Lampe als Lichtquelle eine freistrahlende Hochvolt-Halogenlampe zu verwenden. Dies ist wesentlich, da PAR-Lampen nie absolut schlierenfrei sind, wodurch die gleichmäßige Ausleuchtung einer Wand nur durch erhöhte Ausblendung in der Skulpturenlinse erreichbar ist.

Weiterhin ist für die Hochvolt-Halogenlampe ein Spotreflektor vorgesehen, der die Hochvolt-Halogenlampe teilweise umgibt. Die Hochvolt-Halogenlampe ist dabei im Brennpunkt des parabolförmigen Spotreflektors angeordnet.

Andererseits ermöglicht die Anordnung der Hochvolt-Halogenlampe derart, daß deren Längsachse senkrecht zur Mittelachse des Spotreflektors, also unter einem Winkel zwischen 0 und 45° zu der Lichtaustrittsebene steht, die Verwendung einer Hochvolt-Halogenlampe mit einer sehr großen Leistung. Die Wärme kann nämlich bei einer derart gewählten Anordnung nach außerhalb des Spotreflektors geleitet werden, so daß dort genügend Volumen zur Kühlung zur Verfügung steht. Entscheidend ist bei der getroffenen Anordnung der Hochvolt-Halogenlampe aber auch, daß nun der Lichtschwerpunkt der Lichtquelle sehr konzentriert im Bereich des ersten Brennpunktes des Reflektorelementes plaziert ist. Damit kann eine Lichtleitung derart stattfinden, daß dieser Lichtschwerpunkt in der Lichtaustrittsöffnung der Beleuchtungsvorrichtung, also in der Lichtaustrittsebene, konzentriert abgebildet wird.

Die erfindungsgemäße Beleuchtungsvorrichtung ermöglicht eine hervorragende Blendbegrenzung, also nahezu Blendfreiheit, weist einen guten Wirkungsgrad auf und leuchtet die Wand absolut gleichmäßig aus.

Zwar ist es im Stand der Technik bereits bekannt, bei als Wandflutern verwendeten Beleuchtungsvorrichtungen Halogenglühlampen als Lichtquelle einzusetzen, wie dies beispielsweise aus dem oben genannten Katalog der Anmelderin auf Seite 221 unter der Artikelnummer 81 533 hervorgeht. Hier ist jedoch die Halogenlampe so angeordnet, daß ihre Längsachse im wesentlichen senkrecht zu der Lichtaustrittsebene steht. Mit derartigen Wandflutern sind jedoch nur kleine Wandflächen, bei geringen Raumhöhen bis 3 m gleichmäßig ausleuchtbar. Die dort verwendeten Halogen-Glühlampen weisen eine maximale Leistung von 150 W auf.

Die gewählte erfindungsgemäße Anordnung hat darüber hinaus den Vorteil, daß nunmehr ein Wechsel der Lampe mühelos erfolgen kann. Da die Lichtaustrittsöffnung wesentlich größer ist als die verwendete Hochvolt-Halogenlampe, kann ein Benutzer die Lampe problemlos durch die Lichtaustrittsöffnung hindurch bewegen. Beim Stand der Technik war das Auswechseln einer relativ großen PAR Lampe komplizierter, da die Lichtaustrittsöffnung im Verhältnis dazu relativ klein war.

Aus der US-A-3 643 089 geht eine Beleuchtungsvorrichtung zur Anbringung an einer ersten, eine Lichtaustrittsebene definierenden Wand sowie zur gleichmäßigen Ausleuchtung einer großflächigen und unter einem Winkel zu der ersten Wand stehenden zweiten Wand hervor. Hier ist bereits eine Lichtquelle vorgesehen, die im Bereich eines ersten Brennpunktes eines ellipsoidförmigen Reflektorelementes angeordnet ist. Ein zweiter Brennpunkt des Reflektorelementes befindet sich außerhalb der Lichtaustrittsöffnung.

Eine Linsenanordnung mit einer bezüglich der Lichtaustrittsebene geneigten Spreizlinse geht aus diesem Dokument nicht hervor. Auch ein parabolförmiger Spot-Reflektor, innerhalb dem eine freistrahlende Hochvolt-Halogenlampe angeordnet ist, wobei die Längsachse der Lampe im wesentlichen senkrecht zu der Mittelachse des Spot-Reflektors steht, ist dieser Druckschrift nicht zu entnehmen.

In weiterer Ausgestaltung der Erfindung liegt die Längsachse der Lampe in einer zu der zweiten Wand parallelen Ebene. Dies ermöglicht ein Aufspreizen des Lichtstroms derart, daß ein verhältnismäßig breiter Wandbereich der zweiten Wand gleichmäßig ausgeleuchtet werden kann. Für eine Mehrzahl entlang einer Linie angeordneter Beleuchtungsvorrichtungen können daher auf vorteilhafte Weise die einzelnen Abstände der Beleuchtungsvorrichtungen voneinander gering gewählt werden.

Gemäß einer weiteren Ausgestaltung der Erfindung ragt der Lampensockel zumindest teilweise aus dem Spotreflektor heraus. Dies ermöglicht eine besonders effiziente Kühlung der Lampe, da aufgrund der hohen Leistung große Aufheizungen, insbesondere im Bereich des Lampensockels, auftreten. Dadurch daß der Lampensockel zumindest teilweise aus dem Spotreflektor herausragt, steht unmittelbar benachbart dem Lampensockel Freiraum zur Verfügung, der die Wärmeenergie aufnehmen kann.

Gemäß einer weiteren vorteilhaften Ausgestaltung der Erfindung ist der Spotreflektor im Bereich seines Zentrums abgeplattet. Auf diese Weise ist der Spotreflektor besonders vorteilhaft an die Lage der Lampe angepaßt und kann so einen besonders hohen Wirkungsgrad, d.h. eine maximal austretende Lichtmenge ermöglichen.

In den Zeichnungen ist ein bevorzugtes Ausführungsbeispiel der Erfindung beschrieben. Darin zeigen
Fig. 1 in schematischer Seitenansicht den Bereich eines Raumes, in dessen Deckenwand eine erfindungsgemäße Beleuchtungsvorrichtung angeordnet ist, die eine hohe Seitenwand des Raumes gleichmäßig ausleuchtet,
Fig. 2 in teilgeschnittener Ansicht die Beleuchtungsvorrichtung aus Fig. 1 in Detaildarstellung, und
Fig. 3 in teilgeschnittener Ansicht eine Hälfte der um 90° um ihre Längsachse gedrehte Beleuchtungsvorrichtung aus Fig. 2.

Die in den Fig. in ihrer Gesamtheit mit 10 bezeichnete Beleuchtungsvorrichtung wird in der Regel an einer Decke 11 befestigt. Mit der Beleuchtungsvorrichtung 10 soll eine in Fig. 1 mit 12 bezeichnete Seitenwand gleichmäßig ausgeleuchtet werden. Hierbei handelt es sich insbesondere um Seitenwände eines Raumes mit einer Höhe H etwa zwischen 5 und 40 m.

Gewünscht ist ein hoher Wirkungsgrad der Leuchte, eine absolut gleichmäßige Ausleuchtung der Seitenwand 12 sowie für einen Benutzer 13 eine nahezu vollständige Blendbegrenzung oder Blendfreiheit.

Gemäß Fig. 2 umfaßt die Beleuchtungsvorrichtung 10 im wesentlichen folgende Elemente:

Innerhalb eines Gehäuses 14, welches beispielsweise auch ein Betoneinbaugehäuse sein kann, ist eine Haltevorrichtung 15 angeordnet, welche auf prinzipiell beliebige Weise einen Spotreflektor 16 hält. Innerhalb des Spotreflektors 16 ist eine freistrahlende Hochvolt-Halogenlampe 17 angeordnet, deren Sockel 18 teilweise durch eine Öffnung 19 in der Wand des Spotreflektors 16 aus dem Innenraum 20 des Spotreflektors 16 herausragt. Die Längsachse L der Hochvolt-Halogenlampe 17 steht damit unter einem rechten Winkel zu der Mittelachse M des Spotreflektors 16. Die Mittelachse M des Spotreflektors 16 ist bezüglich einer durch die Lichtaustrittsöffnung 21 definierten Lichtaustrittsebene E unter einem Winkel β geneigt.

Daraus ergibt sich, daß die Längsachse L der Hochvolt-Halogenlampe 17 unter einem spitzen Winkel α (gemäß Darstellung in Fig. 2) bezüglich der Lichtaustrittsebene E der Beleuchtungsvorrichtung 10 steht. Der Winkel α ist in Abhängigkeit von der Raumhöhe H zu wählen. Bei dem in den Fig. dargestellten Ausführungsbeispiel beträgt der Winkel α etwa 17°.

Bei einer Raumhöhe H einer auszuleuchtenden Wand 12 von ca. 30 m beträgt der Winkel α etwa 6°.

Der parabolförmige Spotreflektor 16 weist im Bereich seiner Lichtaustrittsöffnung 22 eine richtungsneutrale, klare, kaum strukturierte Streulinse 23 auf. Die Streulinse dient im wesentlichen dazu, eine reduzierte Lichtmenge auf ein nach Art einer Wandfluterschaufel ausgebildetes elipsoidförmiges Reflektorelement 24 zu werfen. Das auf seiner Hohlseite 25 verspiegelte Reflektorelement 24 dient dazu, den oberen Bereich 12a der Wand 12 weich und schlierenfrei auszuleuchten.

Während der Direktlichtanteil (angedeutet in Fig. 2 durch die beiden Strahlen S1 und S2) im wesentlichen für die Ausleuchtung der unteren Wandbereiche 12b sorgt, dient die Streulinse 23 gewissermaßen als Bindeglied zwischen dem Direktlichtanteil und dem Streulichtanteil. Der Streulichtanteil wird über das Reflektorelement 24 in den oberen Wandbereich 12a hin geworfen.

Bezüglich des Unterschiedes zwischen Direktlichtanteil und Streulichtanteil des von der Lampe 17 der Beleuchtungsvorrichtung 10 ausgesandten Lichtes sei angemerkt, daß als Direktlichtanteil derjenige Lichtanteil bezeichnet wird, der im wesentlichen entweder unmittelbar von der Lichtquelle 17 ohne jegliche Reflektion durch die Lichtaustrittsöffnung 21 der Beleuchtungsvorrichtung 10 austritt, wie auch derjenige Lichtanteil, der lediglich von dem Spotreflektor 16 reflektiert wird und anschließend durch die Lichtaustrittsöffnung 21 austritt.

Als Streulichtanteil hingegen bezeichnet man dasjenige Licht, welches von der Hochvolt-Halogenlampe 17 kommend von der Streulinse 23 abgelenkt und auf das Reflektorelement 24 geworfen wird. Dieses Licht kann dann von dem Reflektorelement 24 bzw. von dessen verspiegelter Hohlseite 25 durch die Lichtaustrittsöffnung 21 der Beleuchtungsvorrichtung 10 ausgeworfen werden und insbesondere den oberen Wandbereich 12a der auszuleuchtenden Wand 12 beleuchten.

Mit der erfindungsgemäßen Beleuchtungsvorrichtung 10 lassen sich keine Übergänge zwischen diesen beiden Sichtanteilen erkennen, wodurch die Wand 12 gleichmäßig ausgeleuchtet wird.

Die Hochvolt-Halogenlampe 17 ist derart angeordnet, daß der Lichtschwerpunkt der Hochvolt-Halogenlampe 17 im Bereich eines oberen Brennpunktes (etwa bei Pos. P1) des Reflektorelementes 24 liegt. Die Anordnung ist dabei so getroffen, daß der untere, zweite Brennpunkt P2 in der Lichtaustrittsöffnung 21 der Beleuchtungsvorrichtung, und zwar insbesondere in der Lichtaustrittsebene E, liegt.

Innerhalb der Hochvolt-Halogenlampe 17 ist eine im wesentlichen M-förmige, nicht dargestellte Wendel angeordnet. Die Anordnung dieser Glühwendel läßt sich beispielsweise aus dem eingangs genannten Katalog der Anmelderin, Seite 372 in der letzten Spalte erkennen.

Das eigentliche Leuchtvolumen, das man auch als Lichtschwerpunkt bezeichnet, ist somit räumlich sehr begrenzt und damit konzentriert um den ersten Brennpunkt P1 des Reflektorelementes 24 herum angeordnet.

Der Spotreflektor 16 ist relativ zu dem Reflektorelement 24 derart angeordnet, daß der Brennpunkt des parabolischen Spotreflektors 16 mit dem ersten Brennpunkt P1 des elipsoidförmigen Reflektorelementes 24 zusammenfällt. In vorteilhafter Weise ist darüber hinaus der Spotreflektor 16 im Bereich seines Zentrums Z abgeplattet. Dies ermöglicht einen besonders hohen Wirkungsgrad der erfindungsgemäßen Beleuchtungsvorrichtung.

Im Lichtweg ist zwischen dem Spotreflektor 16 und der Lichtaustrittsöffnung 21 der Beleuchtungsvorrichtung 10 eine Linsenanordnung 26 vorgesehen, die einerseits über eine Spreizlinse 27 verfügen kann, welche im wesentlichen dazu dient, das austretende Licht oval (bezüglich Fig. 2 aus der Papierebene heraus) aufzuspreizen, um einen möglichst breiten Wandbereich auszuleuchten, oder den Abstand mehrerer, entlang einer Linie angeordneter Beleuchtungsvorrichtung 10 zueinander gering zu halten. Andererseits kann sich unterhalb der Spreizlinse 27 eine Darklight-Reflektoranordnung 28 befinden, die Blendfreiheit gewährleistet, da in Richtung der Wand 12 eine hohe Abblendung erfolgt.

Der Sockel 18 der Hochvolt-Halogenlampe 17 ist lösbar an einem Fassungskörper 29 befestigt, welcher in wärmeleitender Verbindung mit einem Kühlkörper 30 steht. Der beispielsweise aus Aluminium-Druckguß bestehende Kühlkörper 30 kann über eine Vielzahl von Kühlrippen 31 verfügen. Auf diese Weise gelingt es auch bei leistungsstarken Hochvolt-Halogenlampen 17 mit Leistungen von 500 Watt eine ausreichende Kühlung zu gewährleisten.

Bezüglich der Fig. 2 und 3 sei festgestellt, daß die Position der Hochvolt-Halogenlampe 17 und des Fassungskörpers 29 bzw. des Glühkörpers 30 aus Gründen der Übersichtlichkeit in einer um 90° um die Mittelachse M des Spotreflektors 16 gedrehten Position dargestellt ist.

Tatsächlich ist die Hochvolt-Halogenlampe 17 derart angeordnet, daß die Längsachse L der Hochvolt-Halogenlampe 17 in einer Ebene parallel zur zweiten Wand 12 liegt. Dementsprechend müßten korrekte Zeichnungen bei einer Schnittdarstellung gemäß Fig. 2 einen Spotreflektor 16 zeigen, der im Bereich der dargestellten Öffnung 19 durchgehend (also ohne Öffnung) ausgebildet wäre sowie eine Hochvolt-Halogenlampe 17 in einer Schnittdarstellung quer zu ihrer Längsachse L, wie sie in Fig. 3 dargestellt ist.

Analog muß man sich die Lage der Hochvolt-Halogenlampe 17 in Fig. 3 derart vorstellen, daß ihre Längsachse L tatsächlich in der Papierebene liegt, also parallel zur Lichtaustrittsebene E sowie senkrecht zur Mittelachse M des Spotreflektors 16 angeordnet ist. Demgemäß müßte der Spotreflektor 16 in einer richtigen Darstellung der Fig. 3 tatsächlich eine Öffnung 19 erkennen lassen.

Ein Auswechseln der Hochvolt-Halogenlampe 17 gestaltet sich bei der erfindungsgemäßen Beleuchtungsvorrichtung 10 besonders einfach, da die Lichtaustrittsöffnung 21 der Beleuchtungsvorrichtung 10 viel größer ist als die Lampe 17. Der Benutzer muß lediglich die mittels eines Sicherungsseiles 32 gehaltene Linsenanordnung 26 lösen und hat anschließend Zugriff auf eine Haltefeder 33 für die schwenkbar angeordnete Streulinse 23.

Durch Betätigung der Haltefeder 33 und Verschwenken der Streulinse 23 kann der Benutzer die Hochvolt-Halogenlampe 17 auf einfach Weise greifen und eine neue Lampe 17 einsetzen.

Ein derartiger Auswechselvorgang ist am Stand der Technik mit einer PAR Lampe wesentlich aufwendiger, da PAR Lampen deutlich größer sind als Hochvolt-Halogenlampen 17.

Als Lichtquelle wird vorteilhafterweise eine Hochvolt-Halogenlampe 17 der Bauart QT 15, 500 Watt, 230 V bzw. QT 22, 500 Watt, 230 V verwendet, so daß auf eine weit verbreitete Lampenart zugegriffen werden kann.

Der Spotreflektor 16 selbst kann vorteilhafterweise aus mehreren in Umfangsrichtung benachbarten Segmenten bestehen.

### Bezugszeichenliste

- **H**: Höhe
- **L**: Längsachse von 17
- **M**: Mittelachse von 16
- **E**: Lichtaustrittsebene
- α: Winkel
- β: Winkel
- **12a**: oberer Bereich von 12
- **12b**: unterer Bereich von 12
- **S1**: Strahlen
- **S2**: Strahlen
- **P1**: 1. Brennpunkt von 24
- **P2**: 2. Brennpunkt von 24
- **Z**: Zentrum von 16

- **10**: Beleuchtungsvorrichtung
- **11**: Decke
- **12**: Seitenwand
- **13**: Benutzer
- **14**: Gehäuse
- **15**: Haltevorrichtung
- **16**: Spotreflektor
- **17**: Hochvolt-Halogenlampe
- **18**: Sockel von 17
- **19**: Öffnung von 16
- **20**: Innenraum
- **21**: Lichtaustrittsöffnung von 10
- **22**: Lichtaustrittsöffnung von 16
- **23**: Streulinse
- **24**: Reflektorelement
- **25**: Hohlseite von 24
- **26**: Linsenanordnung
- **27**: Spreizlinse
- **28**: Darklight-Reflektor
- **29**: Fassungskörper
- **30**: Kühlkörper
- **31**: Kühlrippen
- **32**: Seil
- **33**: Haltefeder

## Patentansprüche

1. Beleuchtungsvorrichtung (10) zur Anbringung an einer ersten, eine Lichtaustrittsebene (E) definierenden Wand (11), insbesondere an einer Decke, sowie zur gleichmäßigen Ausleuchtung einer großflächigen und unter einem Winkel, insbesondere einem 90°-Winkel, zu der ersten Wand (11) stehenden zweiten Wand (12), umfassend eine Lichtquelle (17), die im Bereich des ersten Brennpunktes (P1) eines im wesentlichen elipsoidförmigen Reflektorelementes (24) angeordnet ist, eine Linsenanordnung (26), die eine bezüglich der Lichtaustrittsebene (E) geneigte Spreizlinse (27) umfaßt, und eine Lichtaustrittsöffnung (21), in der der zweite Brennpunkt (P2) des Reflektorelementes (24) angeordnet ist, **dadurch gekennzeichnet,**
- **daß** die Lichtquelle (17) eine freistrahlende Hochvolt-Halogen Lampe ist, die innerhalb eines parabolförmigen Spotreflektors (16) angeordnet ist, wobei die Längsachse (L) der Lampe (17) im wesentlichen senkrecht zu der Mittelachse (M) des Spotreflektors (16) steht,
- **daß** der erste Brennpunkt (P1) des Reflektorelementes (24) mit dem Brennpunkt des Spotreflektors (16) zusammenfällt,
und
- **daß** der Spotreflektor (16) eine von der Lampe (17) zumindest teilweise durchgriffene Öffnung (19) aufweist.

2. Beleuchtungsvorrichtung nach Anspruch 1, **dadurch gekennzeichnet, daß** die Längsachse (L) der Lampe (17) in einer zu der zweiten Wand (12) parallelen Ebene liegt.

3. Beleuchtungsvorrichtung nach Anspruch 1 oder 2, **dadurch gekennzeichnet, daß** der Krümmungsradius des Reflektorelementes (24) bzw. der Abstand zwischen den beiden Brennpunkten (P1, P2) des Reflektorelementes (24) an die Höhe (H) der auszuleuchtenden zweiten Wand (12) angepaßt ist.

4. Beleuchtungsvorrichtung nach einem der vorangegangenen Ansprüche, **dadurch gekennzeichnet, daß** der Lampensockel (18) zumindest teilweise aus dem Innenraum (20) des Spotreflektors (16) herausragt.

5. Beleuchtungsvorrichtung nach einem der vorangegangenen Ansprüche, **dadurch gekennzeichnet, daß** der Lampensockel (18) lösbar an einer Lampenfassung (29) befestigt ist, die mit einem Kühlkörper (30) in wärmeleitender Verbindung steht.

6. Beleuchtungsvorrichtung nach Anspruch 5, **dadurch gekennzeichnet, daß** der Kühlkörper (30) mit Kühlrippen (31) versehen ist.

7. Beleuchtungsvorrichtung nach Anspruch 5 oder 6, **dadurch gekennzeichnet, daß** der Kühlkörper (30) und der Reflektor (24) an einer gemeinsamen Haltevorrichtung (15) befestigt sind, die mit einem Gehäuse (14) für die Beleuchtungsvorrichtung (10) fest verbunden ist.

8. Beleuchtungsvorrichtung nach einem der vorangegangenen Ansprüche, **dadurch gekennzeichnet, daß** der Spotreflektor (16) im Bereich seines Zentrums (Z) abgeplattet ist.

9. Beleuchtungsvorrichtung nach einem der vorangegangenen Ansprüche, **dadurch gekennzeichnet, daß** die Lichtquelle (17) eine Lampe der Bauart QT 15, 500 W, 230 V bzw. QT 22, 500 W, 230 V ist.

10. Beleuchtungsvorrichtung nach einem der vorangegangenen Ansprüche, **dadurch gekennzeichnet, daß** im Bereich einer Lichtaustrittsöffnung (22) des Spotreflektors (16) eine richtungsneutrale, klare, kaum strukturierte Streulinse (23) angeordnet ist.

11. Beleuchtungsvorrichtung nach Anspruch 10, **dadurch gekennzeichnet, daß** die Streulinse (23) schwenkbar relativ zum Spotreflektor (16) angeordnet ist.

12. Beleuchtungsvorrichtung nach einem der vorangegangenen Ansprüche, **dadurch gekennzeichnet, daß** der Spotreflektor (16) segmentiert ist.

## Claims

1. Lighting fixture (10) for mounting to a first wall (11) defining a light exit plane (E), in particular to a ceiling, and for uniformly illuminating a second wall (12) of large area and disposed at an angle, in particular an angle of 90°, to the first wall (11), comprising a light source (17) arranged in the region of the first focal point (P1) of a substantially ellipsoidal reflector element (24), a lens arrangement (26) including a spreading lens (27) inclined with respect to the light exit plane (E), and a light exit aperture (21) in which the second focal point (P2) of the reflector element (24) is arranged, **characterised in that**
- the light source (17) is a free-radiating high-voltage halogen bulb arranged inside a paraboloidal spot reflector (16), the longitudinal axis (L) of the bulb (17) being disposed substantially perpendicularly to the centre axis (M) of the spot reflector (16),
- the first focal point (P1) of the reflector element (24) coincides with the focus of the spot reflector (16), and
- the spot reflector (16) has an opening (19) through which the bulb (17) passes at least partially.

2. Lighting fixture according to claim 1, **characterised in that** the longitudinal axis (L) of the bulb (17) is disposed in a plane parallel to the second wall (12).

3. Lighting fixture according to claim 1 or 2, **characterised in that** the radius of curvature of the reflector element (24), or the distance between the two focal points (P1, P2) of the reflector element (24), is adapted to the height (H) of the second wall (12) to be illuminated.

4. Lighting fixture according to any one of the preceding claims, **characterised in that** the bulb base (18) projects at least partially from the interior (20) of the spot reflector (16).

5. Lighting fixture according to any one of the preceding claims, **characterised in that** the bulb base (18) is fixed detachably to a bulb holder (29) which is in heat-conducting communication with a cooling body (30).

6. Lighting fixture according to claim 5, **characterised in that** the cooling body (30) is provided with cooling fins (31).

7. Lighting fixture according to claim 5 or 6, **characterised in that** the cooling body (30) and the reflector (24) are fixed to a common retaining device (15) which is firmly connected to a housing (14) for the lighting fixture (10).

8. Lighting fixture according to any one of the preceding claims, **characterised in that** the spot reflector (16) is flattened in the region of its centre (Z).

9. Lighting fixture according to any one of the preceding claims, **characterised in that** the light source (17) is a bulb of type QT 15, 500 W, 230 V or QT 22, 500 W, 230 V.

10. Lighting fixture according to any one of the preceding claims, **characterised in that** a directionally neutral, clear, barely structured scattering lens (23) is arranged in the region of a light exit aperture (22) of the spot reflector (16).

11. Lighting fixture according to claim 10, **characterised in that** the scattering lens (23) is arranged swivellably relative to the spot reflector (16).

12. Lighting fixture according to any one of the preceding claims, **characterised in that** the spot reflector (16) is segmented.

## Revendications

1. Dispositif d'éclairage (10), pour la fixation sur une première paroi (11) définissant un plan de sortie de lumière (E), en particulier sur un plafond, ainsi que pour l'éclairage régulier d'une deuxième paroi (12) de grande surface et placée sous un angle, en particulier un angle à 90°, par rapport à la première paroi (11), comprenant une source de lumière (17), disposée dans la zone du premier foyer (P1) d'un élément réflecteur (24) sensiblement en forme d'ellipsoïde, un agencement de lentilles (26), comprenant une lentille diffusante (27) inclinée par rapport au plan de sortie de lumière (E), et une ouverture de sortie de lumière (21), dans laquelle le deuxième foyer (P2) de l'élément réflecteur (24) est disposé, **caractérisé en ce que**
- la source de lumière (17) est une lampe à halogène haute tension, à rayonnement libre, disposée à l'intérieur d'un réflecteur directif (16) à forme parabolique, l'axe longitudinal (L) de la lampe (17) étant situé sensiblement perpendiculairement à l'axe médian (M) du réflecteur directif (16),
- **en ce que** le premier foyer (P1) de l'élément réflecteur (24) coïncide avec le foyer du réflecteur directif (16), et
- **en ce que** le réflecteur directif (16) présente une ouverture (19), traversée au moins partiellement par la lampe (17).

2. Dispositif d'éclairage selon la revendication 1, **caractérisé en ce que** l'axe longitudinal (L) de la lampe (17) est situé dans un plan parallèle à la deuxième paroi (12).

3. Dispositif d'éclairage selon la revendication 1 ou 2, **caractérisé en ce que** le rayon de courbure de l'élément réflecteur (24) ou l'espacement entre les deux foyers (P1, P2) de l'élément réflecteur (24) est adapté à la hauteur (H) de la deuxième paroi (12) à éclairer.

4. Dispositif d'éclairage selon l'une des revendications précédentes, **caractérisé en ce que** le socle de lampe (18) ressort au moins partiellement de l'espace intérieur (20) du réflecteur directif (16).

5. Dispositif d'éclairage selon l'une des revendications précédentes, **caractérisé en ce que** le socle de lampe (18) est fixé de façon désolidarisable sur une monture de lampe (29) reliée, de façon conductrice de la chaleur, à un corps de refroidissement (30).

6. Dispositif d'éclairage selon la revendication 5, **caractérisé en ce que** le corps de refroidissement (30) est muni de nervures de refroidissement (31).

7. Dispositif d'éclairage selon la revendication 5 ou la revendication 6, **caractérisé en ce que** le corps de refroidissement (30) et le réflecteur (24) sont fixés à un dispositif de maintien (15) commun, relié rigidement à un boîtier (14) pour le dispositif d'éclairage (10).

8. Dispositif d'éclairage selon l'une des revendications précédentes, **caractérisé en ce que** le réflecteur directif (16) est aplati dans la zone de son centre (Z).

9. Dispositif d'éclairage selon l'une des revendications précédentes, **caractérisé en ce que** la source lumineuse (17) est une lampe de type QT 15, 500 W, 230 V ou QT 22, 500 W, 230 V.

10. Dispositif d'éclairage selon l'une des revendications précédentes, **caractérisé en ce que**, dans la zone d'une ouverture de sortie de la lumière (22) du réflecteur directif (16), est disposée une lentille divergente (23) à peine structurée, transparente, directionnellement neutre.

11. Dispositif d'éclairage selon la revendication 10, **caractérisé en ce que** la lentille divergente (23) est disposée de façon à pouvoir pivoter par rapport au réflecteur directif (16).

12. Dispositif d'éclairage selon l'une des revendications précédentes, **caractérisé en ce que** le réflecteur directif (16) est segmenté.
